# NEUE EUROPÄISCHE PATENTSCHRIFT

(11) **EP 2 447 000 B2**
(45) Veröffentlichungstag und Bekanntmachung des Hinweises auf die Entscheidung über den Einspruch: **18.09.2019**
(45) Hinweis auf die Patenterteilung: 20.03.2013
(21) Anmeldenummer: 10188874.1
(22) Anmeldetag: 26.10.2010
(51) Int. Cl.: B24B 7/02, B24B 7/04, B24B 7/17

(54) **Verfahren zur Bearbeitung eines Werkstücks mittels einer Planschleifmaschine**
Method for processing a workpiece using a surface grinding machine
Procédé de traitement d'une pièce usinée à l'aide d'une rectifieuse plane

(43) Veröffentlichungstag der Anmeldung: 02.05.2012
(73) Patentinhaber: Supfina Grieshaber GmbH & Co. KG, 77709 Wolfach (DE)
(72) Erfinder: Winkens, Markus, Dipl.-Ing. (FH), 77723 Gengenbach (DE)
(74) Vertreter: DREISS Patentanwälte PartG mbB

(56) Entgegenhaltungen:
- EP-A2- 1 972 412
- US-A- 4 635 401
- US-A- 4 663 890

## Beschreibung

Die Erfindung betrifft ein Verfahren zur Bearbeitung eines Werkstücks mittels einer Planschleifmaschine, umfassend mindestens eine Schleifscheibe und mindestens einen in einer Bewegungsebene antreibbaren Werkstückhalter zum Halten mindestens eines Werkstücks, welches mittels des Werkstückhalters in einen Arbeitsbereich der Planschleifmaschine einführbar und aus dem Arbeitsbereich herausführbar ist, wobei der Arbeitsbereich durch mindestens eine Wirkfläche der mindestens einen Schleifscheibe begrenzt ist (siehe z.B. EP-A-1 972 412 oder US 4,635,401 A).

Zur Durchführung solcher Verfahren werden Schleifmaschinen eingesetzt, welche für die einseitige Bearbeitung eines Werkstücks eine Schleifscheibe und für die doppelseitige Bearbeitung eines Werkstücks zwei Schleifscheiben aufweisen, mit denen ebene Werkstückoberflächen erzeugt werden. Zur Herstellung komplexerer Werkstückformen kommen für jede zu erzeugende Werkstückoberfläche weitere Schleifmaschinen zum Einsatz. Dies ist im Hinblick auf die Gesamtfertigungszeit eines komplex geformten Werkstücks und auf den für die Vielzahl der Werkzeugmaschinen benötigten Platzbedarf nachteilig.

Hiervon ausgehend liegt der vorliegenden Erfindung die Aufgabe zugrunde, ein Verfahren zur Bearbeitung eines Werkstücks zu schaffen, mit dem die vorstehend genannten Nachteile vermieden werden.

Diese Aufgabe wird bei einem Verfahren der eingangs genannten Art erfindungsgemäß durch die kennzeichnenden Merkmale des Patentanspruchs 1 gelöst.

Das erfindungsgemäße Verfahren ermöglicht es, auch komplexer geformte Werkstücke mittels einer Planschleifmaschine herstellen zu können. Insbesondere können relativ zueinander gestufte, zueinander parallele Werkstückoberflächen erzeugt werden.

Dabei kann das Werkstück während der Herstellung gestufter Werkstückoberflächen in derselben Werkstückaufnahme verbleiben, in welcher das Werkstück auch für eine planschleifende Bearbeitung entlang seiner gesamten Länge aufnehmbar ist. Auf diese Weise können Fertigungszeiten erheblich reduziert werden. Außerdem können zusätzliche Werkzeugmaschinen eingespart werden.

Der Abstand zwischen den Werkstückoberflächen des bearbeiteten Teils des Werkstücks und der Abstand zwischen den Werkstückoberflächen des nicht bearbeiteten Teils des Werkstücks werden quer, insbesondere senkrecht, zu der Bewegungsebene des Werkstückhalters gemessen.

Insbesondere ist es möglich, dass die nicht in den Arbeitsbereich eingeführten Werkstückoberflächen parallel zu den bearbeiteten Werkstückoberflächen sind. Auf diese Weise können Werkstücke hergestellt werden, welche jeweils auf voneinander abgewandten Werkstückseiten zueinander parallele Werkstückoberflächen aufweisen.

Zur Herstellung eines Werkstücks mit relativ zueinander parallelen und relativ zueinander gestuften Werkstückoberflächen ist es vorteilhaft, wenn das Werkstück zunächst - vor Einführung nur eines Teils seiner Länge in den Arbeitsbereich - entlang seiner gesamten Länge in dem Arbeitsbereich bearbeitet wird. Auf diese Weise können Ausgangsebenen hergestellt werden, welche entlang eines Teils ihrer Länge erhalten bleiben, nämlich entlang desjenigen Teils, welcher in einem nachfolgenden Bearbeitungsschritt nicht in den Arbeitsbereich zwischen den Wirkflächen der Schleifscheiben eingeführt wird.

Nach einer Ausgestaltung der Erfindung wird ein Werkstück mittels zwei Schleifscheiben, welche jeweils eine Wirkfläche aufweisen, auf voneinander abgewandten Werkstückseiten bearbeitet.

Das erfindungsgemäße Verfahren eignet sich besonders gut zur Bearbeitung von Werkstücken, welche bezogen auf eine Hauptebene, welche zwischen den zu bearbeitenden Werkstückoberflächen liegt, spiegelsymmetrisch ist.

Das erfindungsgemäße Verfahren ist im Prinzip für beliebig geformte Werkstücke einsetzbar. Besondere Vorteile ergeben sich jedoch, wenn es sich bei dem Werkstück um ein Pleuel handelt. Hierdurch ist es möglich, Stirnflächen eines Kolbenbolzenlagers und Stirnflächen eines Kurbelwellenlagers herzustellen, welche unterschiedliche Abstände relativ zueinander aufweisen.

Da üblicherweise im Bereich des Kolbenbolzenlagers, des Kolbenbolzens und der Kolbenunterseite nur ein kleiner Bauraum zur Verfügung steht, ist es bevorzugt, wenn es sich bei dem in den Arbeitsbereich einzuführenden Teil des Pleuels um Stirnflächen des Kolbenbolzenlagers handelt.

Bei dem nicht in den Arbeitsbereich einzuführenden Teil des Pleuels handelt es sich vorzugsweise um Stirnflächen des Kurbelwellenlagers, sodass dieses breiter und somit stabiler ausgebildet werden kann.

Der vorliegenden Erfindung liegt die weitere Aufgabe zugrunde, eine Vorrichtung anzugeben, mit welcher die eingangs beschriebenen Nachteile vermieden werden.

Diese Aufgabe wird bei einer Planschleifmaschine, umfassend mindestens eine rotierend antreibbare Schleifscheibe mit einer Wirkfläche, ferner umfassend einen Werkstückhalter zum Halten eines zu bearbeitenden Werkstücks, erfindungsgemäß dadurch gelöst, dass der Werkstückhalter mittels eines Werkstückhalterantriebs in einen von der Wirkfläche begrenzten Arbeitsbereich hinein und entgegensetzt hierzu bewegbar ist, und dass eine zur Durchführung eines vorstehend beschriebenen Verfahrens eingerichtete Steuerungseinrichtung zur Steuerung des Werkstückhalterantriebs vorgesehen ist.

Vorteile und Ausgestaltungen der erfindungsgemäßen Planschleifmaschine sind bereits vorstehend im Zusammenhang mit den Vorteilen und Ausgestaltungen des erfindungsgemäßen Verfahrens erläutert worden.

Die Erfindung betrifft ferner die Verwendung einer Planschleifmaschine zur Durchführung eines vorstehend beschriebenen Verfahrens.

Weitere Merkmale und Vorteile der Erfindung sind Gegenstand der nachfolgenden Beschreibung und der zeichnerischen Darstellung eines bevorzugten Ausführungsbeispiels.

In den Zeichnungen zeigen:
- Figur 1: eine Draufsicht einer Ausführungsform einer Planschleifmaschine; und
- Figur 2: eine Seitenansicht eines Teils der beiden Schleifscheiben der Planschleifmaschine gemäß Figur 1 und eines Werkstücks.

Eine Ausführungsform einer Planschleifmaschine ist in der Zeichnung mit dem Bezugszeichen 10 bezeichnet. Die Planschleifmaschine 10 weist eine erste Schleifscheibe 12 auf, welche in einem Arbeitsbereich 14 einen Werkstückhalter 16 in Form einer Transportscheibe 18 überlappt. Die erste Schleifscheibe 12 weist eine dem Arbeitsbereich 14 zugewandte, ebene erste Wirkfläche 20 auf. Die Planschleifmaschine 10 umfasst eine zweite Schleifscheibe 22, welche eine den Arbeitsbereich 14 mit begrenzende zweite Wirkfläche 24 aufweist. Die erste Wirkfläche 20 und die zweite Wirkfläche 24 sind insbesondere eben und vorzugsweise kreisförmig.

Die Wirkflächen 20 und 24 sind insbesondere parallel zueinander ausgerichtet, können jedoch auch geringfügig zueinander geneigt sein, wenn die Schleifscheiben 12 und 22 relativ zueinander "getiltet" sind.

Jede der Schleifscheiben 12 und 22 weist einen Rotationsantrieb 26 auf, welcher jeweils zum Rotationsantrieb einer Schleifscheibe 12, 22 um eine jeweils zugeordnete Rotationsachse 28 dient.

Der Werkstückhalter 16 weist einen Werkstückhalterantrieb 30 auf, welcher dazu dient, den Werkstückhalter 16 um eine Werkstückhalterachse 32 zu verdrehen oder zu verschwenken. Die Werkstückhalterachse 32 und die Schleifscheibenachsen 28 sind vorzugsweise relativ zueinander zumindest im Wesentlichen parallel.

Der Werkstückhalter 16 umfasst mindestens eine Werkstückaufnahme 34, welche insbesondere in Form einer Aussparung ausgebildet ist, in welche ein zu bearbeitendes Werkstück 36 derart einlegbar ist, dass es mit voneinander abgewandten Werkstückseiten 38 und 40 (vergleiche Figur 2) jeweils über eine obere und untere Begrenzung des Werkstückhalters 16 hervorsteht.

Außerhalb des Arbeitsbereichs 14 ist das Werkstück mittels einer Auflagefläche 41 nach unten hin abgestützt. Die Auflagefläche 41 erstreckt sich an die Berandung der Schleifscheiben 12, 22 angrenzend bis hin zu einem Rand 43, der in Figur 1 von der Transportscheibe 18 überdeckt und daher mit einer gestrichelten Linie dargestellt ist.

Der Schleifscheibe 12 ist ein Schleifscheibenantrieb 44 zugeordnet, mittels welchem die Schleifscheibe 12 in zu der Schleifscheibenachse 28 paralleler Richtung in Richtung auf den Arbeitsbereich 14 und hierzu entgegengesetzt bewegbar ist. Ein weiterer Schleifscheibenantrieb 46 dient zur Bewegung der zweiten Schleifscheibe 22 in zu der Schleifscheibenachse 28 paralleler Richtung in Richtung auf den Arbeitsbereich 14 und hierzu entgegengesetzt.

Die Schleifscheibenantriebe 44 und 46 sind über in Figur 2 angedeutete Datenleitungen mit einer Steuerungseinrichtung 48 gekoppelt, welche in Figur 1 dargestellt ist. Die Steuerungseinrichtung 48 ist zusätzlich mit dem Werkstückhalterantrieb 30 gekoppelt. Die Steuerungseinrichtung 48 dient dazu, eine Zustellung der Schleifscheiben 12 und 22 zur Einstellung des Abstandes zwischen den Wirkflächen 20 und 24 zu steuern sowie dazu, eine Dreh- und/oder Schwenkbewegung des Werkstückhalters 16 um die Werkstückhalterachse 32 zu steuern.

Das Werkstück 36 ist insbesondere in Form eines Pleuels 42 ausgebildet. Das Pleuel 42 erstreckt sich innerhalb einer Hauptebene 50, und zwar zwischen einem vorderen Ende 52 und einem rückwärtigen Ende 54. Benachbart zu dem vorderen Ende 52 weist das Pleuel 42 ein Kolbenbolzenlager 56 und benachbart zu dem rückwärtigen Ende 54 ein Kurbelwellenlager 58 auf.

Benachbart zu dem Kolbenbolzenlager 56 weist das Pleuel 42 einander abgewandte erste Stirnflächen 60 und benachbart zu dem Kurbelwellenlager 58 einander abgewandte zweite Stirnflächen 62 auf.

Zur Einführung eines Werkstücks 36 in den Arbeitsbereich 14 hinein und zur Ausführung eines Werkstücks 36 aus dem Arbeitsbereich 14 heraus ist der Werkstückhalter 16 in einer Bewegungsrichtung 64 und entgegengesetzt hierzu in einer Bewegungsrichtung 66 um die Werkstückhalterantriebsachse 32 verdreh- oder verschwenkbar. Dabei bewegt sich der Werkstückhalter 16 in einer Bewegungsebene 68.

Zur Bearbeitung eines unbearbeiteten Werkstücks 36 wird dieses mittels des Werkstückhalters 16 in den Arbeitsbereich 14 der Wirkflächen 20, 24 eingebracht. Dabei weisen diese einen ersten, größeren Abstand relativ zueinander auf. Das Werkstück 36 wird dabei entlang seiner gesamten Länge in den Arbeitsbereich eingebracht. Hierbei kann das Werkstück in derselben Bewegungsrichtung 64 oder 66 an einem ersten Ende des Arbeitsbereichs 14 in diesen eingeführt und an einem anderen Ende aus dem Arbeitsbereich 14 wieder ausgeführt werden. Es ist aber auch möglich, das Werkstück in der ersten Bewegungsrichtung entlang seiner gesamten Länge in den Arbeitsbereich 14 einzuführen und in der entgegengesetzten zweiten Bewegungsrichtung wieder aus dem Arbeitsbereich 14 auszuführen.

Durch den vorstehend beschriebenen Bearbeitungsvorgang werden die Stirnflächen 62 erzeugt. Im Bereich der noch zu erzeugenden Stirnflächen 60 weist das Werkstück zunächst noch ein Übermaß auf.

Hieran anschließend wird - während sich das Werkstück 36 außerhalb des Arbeitsbereichs 14 befindet, der Abstand der Wirkflächen 20 und 24 auf einen zweiten, kleineren Abstand verkleinert. In einem sich anschließenden, weiteren Bearbeitungsvorgang wird das Werkstück 36 dann nicht entlang seiner gesamten Länge zwischen seinem vorderen Ende 52 und seinem rückwärtigen Ende 54 in den Arbeitsbereich 14 eingeführt, sondern - in einer ersten Bewegungsrichtung 64 - lediglich entlang eines Teils seiner Länge, nämlich eines Teils, der das Kolbenbolzenlager 56 umfasst. Derjenige Teil des Werkstücks, der die wie vorstehend beschrieben hergestellten Stirnflächen 62 aufweist, verbleibt außerhalb des Arbeitsbereichs 14. Nach Bearbeitung des Werkstücks 36 entlang eines Teils seiner Länge wird dieser Teil des Werkstücks 36 in zu der ersten Bewegungsrichtung 64 entgegengesetzter Bewegungsrichtung 66 wieder aus dem Arbeitsbereich 14 entfernt.

Dadurch, dass lediglich der zu dem vorderen Ende 52 benachbarte Teil des Werkstücks 36 in den Arbeitsbereich 14 eingeführt wird, können Stirnflächen 60 erzeugt werden, welche einen kleineren Abstand relativ zueinander aufweisen als die Stirnflächen 62. Auf diese Weise kann ein mit planparallelen Stufen versehenes Werkstück 36 mittels derselben Planschleifmaschine 10 hergestellt werden.

Alternativ zu dem vorstehend beschriebenen Werkstückhalter 16 in Form einer Transportscheibe 18 ist es auch möglich, einen Werkstückhalter zu verwenden, mit dem das Werkstück entlang einer geraden Bewegungsbahn bewegt wird. Hierfür wird ein Werkstückhalter verwendet, welcher (beispielsweise in Form eines Schlittens) entlang einer geraden Bewegungsbahn (beispielsweise in Form einer Schlittenführung) hin- und herbewegbar antreibbar ist. Die Steuerung der Bewegung erfolgt vorzugsweise mittels der Steuerungseinrichtung 48.

Beispielsweise kann anstelle einer Transportscheibe 18 eine geradlinige Führung verwendet werden, auf welcher ein Werkstückhalter in Form eines Schlittens so geführt ist, dass ein an dem Werkstückhalter gehaltenes Werkstück 36 geradlinig in den Arbeitsbereich 14 hinein einführbar und aus dem Arbeitsbereich 14 heraus ausführbar ist.

Es ist aber auch möglich, das Werkstück entlang einer frei wählbaren Bewegungsbahn hin- und herzuführen, welche quer zu der Wirkflächenbewegungsrichtung verläuft. Hierfür können beispielsweise frei programmierbare Handlingsysteme oder Greifer verwendet werden.

## Patentansprüche

1. Verfahren zur Bearbeitung eines Werkstücks (36) mittels einer Planschleifmaschine (10), umfassend mindestens eine Schleifscheibe (12, 22) und mindestens einen in einer Bewegungsebene (68) antreibbaren Werkstückhalter (16) zum Halten mindestens eines Werkstücks (36), welches mittels des Werkstückhalters (16) in einen Arbeitsbereich (14) der Planschleifmaschine (10) einführbar und aus dem Arbeitsbereich (14) herausführbar ist, wobei der Arbeitsbereich (14) durch mindestens eine Wirkfläche (20, 24) der mindestens einen Schleifscheibe (12, 22) begrenzt ist, **dadurch gekennzeichnet, dass** das Werkstück (36) nur entlang eines ersten Teils seiner Länge in den Arbeitsbereich (14) eingeführt, mit der mindestens einen Wirkfläche (20, 24) bearbeitet und wieder aus dem Arbeitsbereich (14) ausgeführt wird, sodass nach der Bearbeitung dieses ersten Teils des Werkstücks (36) ein Abstand der Werkstückoberflächen (60) dieses Teils kleiner ist als ein Abstand von nicht in den Arbeitsbereich (14) eingeführten und während der Bearbeitung des ersten Teils des Werkstücks (36) unbearbeiteten Werkstückoberflächen (62) .

2. Verfahren nach Anspruch 1, **dadurch gekennzeichnet, dass** die nicht in den Arbeitsbereich (14) eingeführten Werkstückoberflächen (62) parallel zu den bearbeiteten Werkstückoberflächen 60) sind.

3. Verfahren nach einem der voranstehenden Ansprüche, **dadurch gekennzeichnet, dass** das Werkstück (36) zunächst - vor Einführung nur eines Teils seiner Länge in den Arbeitsbereich (14) - entlang seiner gesamten Länge in dem Arbeitsbereich (14) bearbeitet wird.

4. Verfahren nach einem der voranstehenden Ansprüche, **dadurch gekennzeichnet, dass** das Werkstück mittels zwei Schleifscheiben (12, 22), welche jeweils eine Wirkfläche (20, 24) aufweisen, auf voneinander abgewandten Werkstückseiten (38, 40) bearbeitet wird.

5. Verfahren nach einem der voranstehenden Ansprüche, **dadurch gekennzeichnet, dass** das Werkstück (36) bezogen auf eine Hauptebene (50), welche zwischen den zu bearbeitenden Werkstückoberflächen (60, 62) liegt, spiegelsymmetrisch ist.

6. Verfahren nach einem der voranstehenden Ansprüche, **dadurch gekennzeichnet, dass** es sich bei dem Werkstück (36) um ein Pleuel (42) handelt.

7. Verfahren nach Anspruch 6, **dadurch gekennzeichnet, dass** es sich bei dem in den Arbeitsbereich (14) einzuführenden Teil des Pleuels um Stirnflächen (60) eines Kolbenbolzenlagers (56) handelt.

8. Verfahren nach Anspruch 6 oder 7, **dadurch gekennzeichnet, dass** es sich bei dem nicht in den in den Arbeitsbereich (14) einzuführenden Teil des Pleuels (42) um Stirnflächen (62) eines Kurbelwellenlagers (58) handelt.

9. Planschleifmaschine (10), umfassend mindestens eine rotierend antreibbare Schleifscheibe (12, 22) mit einer Wirkfläche (20, 24), ferner umfassend einen Werkstückhalter (16) zum Halten eines zu bearbeitenden Werkstücks (36), **dadurch gekennzeichnet, dass** der Werkstückhalter (16) mittels eines Werkstückhalterantriebs (30) in einen von der Wirkfläche (20, 24) begrenzten Arbeitsbereich (14) hinein und entgegensetzt hierzu bewegbar ist, und dass eine zur Durchführung eines Verfahrens nach einem der voranstehenden Ansprüche eingerichtete Steuerungseinrichtung (48) zur Steuerung des Werkstückhalterantriebs (30) vorgesehen ist.

10. Planschleifmaschine (10) nach Anspruch 9, umfassend zwei rotierend antreibbare Schleifscheiben (12, 22) mit jeweils einer Wirkfläche (20, 24), welche den Arbeitsbereich (14) begrenzen.

11. Verwendung einer Planschleifmaschine (10), zur Durchführung eines Verfahrens nach einem der Ansprüche 1 bis 8.

## Claims

1. A method for machining a work piece (36) using a surface grinding machine (10), comprising at least one grinding disk (12, 22) and at least one work piece holder (16) that is driven in one plane of motion (68) so as to hold at least one work piece (36), which by means of the work piece holder (16) can be moved into a working area (14) of the surface grinding machine (10) and moved out of the working area (14), whereby the working area (14) is delimited by at least one work surface (20, 24) of the at least one grinding disk (12, 22), **characterized in that** the work piece (36) is moved into the working area (14) only along a first portion of its length, is machined using the at least one work surface (20, 24), and is removed from the working area (14), so that after the machining of this first part of the work piece (36) a distance of the work piece surfaces (60) of this part is smaller than a distance of the work piece surfaces (62) that were not moved into the working area (14) and that were not machined during the machining of the first part of the work piece (36).

2. The method as recited in Claim 1, **characterized in that** the work piece surfaces (62) that were not moved into the working area (14) are parallel to the machined work piece surfaces (60).

3. The method as recited in any of the preceding claims, **characterized in that** the work piece (36) is initially machined - prior to the introduction of only a portion of its length into the working area (14) - along its entire length in the working area (14).

4. The method as recited in any of the preceding claims, **characterized in that** the work piece is machined on sides (38, 40) that are facing away from each other by two grinding disks (12, 22), each of which has a work surface (20, 24).

5. The method as recited in any of the preceding claims, **characterized in that** the work piece (36) is mirror-symmetrical with respect to a main plane (50), which is situated between the surfaces (60, 62) of the work piece that are to be machined.

6. The method as recited in any of the preceding claims, **characterized in that** the work piece (36) is a piston rod (42) .

7. The method as recited in Claim 6, **characterized in that** parts of the piston rod that are to be moved into the working area (14) are end faces (60) of a small end bearing (56).

8. The method as recited in Claim 6 or 7, **characterized in that** the part of the piston rod (42) that is not to be moved into the working area (14) is a crankshaft bearing (58) .

9. A surface grinding machine (10), comprising at least one rotatably driven grinding disk (12, 22) having a work surface (20, 24), and also comprising a work piece holder (16) for holding a work piece (36) to be machined, **characterized in that** the work piece holder (16) is moved by a work piece holder drive (30) into a working area (14) that is delimited by the work surface (20, 24) and then is moved in the opposite direction, and a control device (48) that is designed to carry out a method as recited in any of the preceding claims is provided for controlling the work piece holder drive (30).

10. The surface grinding machine (10) as recited in Claim 9, comprising two rotatably driven grinding disks (12, 22) each having a work surface (20, 24) which delimits the working area (14).

11. An application of a surface grinding machine (10) for carrying out a method as recited in any of Claims 1 to 8.

## Revendications

1. Procédé d'usinage d'une pièce (36) à l'aide d'une rectifieuse plane (10), comprenant au moins une meule (12, 22) et au moins un porte-pièce (16) apte à être entraîné dans un plan de déplacement (68) et destiné à maintenir au moins une pièce (36) qui, au moyen dudit porte-pièce (16), peut être introduite dans une zone de travail (14) de la rectifieuse plane (10) et être menée hors de ladite zone de travail (14), ladite zone de travail (14) étant délimitée par au moins une surface active (20, 24) de ladite au moins une meule (12, 22), **caractérisé par le fait que** ladite pièce (36) n'est introduite dans ladite zone de travail (14) que suivant une première partie de sa longueur, est usinée au moyen de ladite au moins une surface active (20, 24) et est menée hors de la zone de travail (14) de sorte que, après avoir usiné cette première partie de la pièce (36), une distance des surfaces de pièce (60) de cette partie est plus petite qu'une distance de surfaces de pièce (62) non pas introduites dans ladite zone de travail (14) et non pas usinées pendant l'usinage de la première partie de la pièce (36).

2. Procédé selon la revendication 1, **caractérisé par le fait que** les surfaces de pièce (62) non pas introduites dans la zone de travail (14) sont parallèles aux surfaces de pièce (60) usinées.

3. Procédé selon l'une quelconque des revendications précédentes, **caractérisé par le fait que** la pièce (36) est usinée d'abord, avant d'introduire une partie seulement de sa longueur dans ladite zone de travail (14), suivant l'ensemble de sa longueur dans la zone de travail (14).

4. Procédé selon l'une quelconque des revendications précédentes, **caractérisé par le fait que** ladite pièce est usinée sur des côtés de pièce (38, 40) opposés l'un à l'autre, au moyen de deux meules (12, 22) qui présentent chacune une surface active (20, 24).

5. Procédé selon l'une quelconque des revendications précédentes, **caractérisé par le fait que** ladite pièce (36) est à symétrie spéculaire par rapport à un plan principal (50) qui est situé entre les surfaces de pièce (60, 62) à usiner.

6. Procédé selon l'une quelconque des revendications précédentes, **caractérisé par le fait que** ladite pièce (36) est une bielle (42).

7. Procédé selon la revendication 6, **caractérisé par le fait que**, pour ce qui est de la partie de la bielle qui est à introduire dans ladite zone de travail (14), il s'agit de surfaces frontales (60) d'un palier d'axe de piston (56).

8. Procédé selon la revendication 6 ou 7, **caractérisé par le fait que**, pour ce qui est de la partie de la bielle (42) qui n'est pas à introduire dans ladite zone de travail (14), il s'agit de surfaces frontales (62) d'un palier de vilebrequin (58).

9. Rectifieuse plane (10) comprenant au moins une meule (12, 22) apte à être entrainée en rotation et ayant une surface active (20, 24), comprenant en outre un porte-pièce (16) destiné à maintenir une pièce (36) à usiner, **caractérisée par le fait que** ledit porte-pièce (16) peut être déplacé, au moyen d'un mécanisme d'entraînement de porte-pièce (30), dans une zone de travail (14) délimitée par ladite surface active (20, 24) et de manière opposée à cela, et que l'on prévoit un dispositif de commande (48) adapté pour la mise en oeuvre d'un procédé selon l'une quelconque des revendications précédentes, pour commander le mécanisme d'entraînement de porte-pièce (30) .

10. Rectifieuse plane (10) selon la revendication 9, comprenant deux meules (12, 22) aptes à être entraînées en rotation et ayant chacune une surface active (20, 24) qui délimitent ladite zone de travail (14).

11. Utilisation d'une rectifieuse plane (10), pour la mise en oeuvre d'un procédé selon l'une quelconque des revendications 1 à 8.
